# EUROPÄISCHE PATENTSCHRIFT

(11) **EP 1 489 250 B1**
(45) Veröffentlichungstag und Bekanntmachung des Hinweises auf die Patenterteilung: **18.10.2006**
(21) Anmeldenummer: 04012905.8
(22) Anmeldetag: 01.06.2004
(51) Int. Cl.: E05B 65/00, E05B 47/02, E05B 51/02

(54) **Tor mit Halteeinrichtung**
Gate with holding device
Portail avec dispositif de retenue

(30) Priorität: 17.06.2003 DE 20309354 U
(43) Veröffentlichungstag der Anmeldung: 22.12.2004
(73) Patentinhaber: Marantec Antriebs- und Steuerungstechnik GmbH & Co. KG., 33428 Marienfeld (DE)
(72) Erfinder: Hörmann, Michael, 33813 Oerlinghausen (DE)
(74) Vertreter: Laufhütte, Dieter

(56) Entgegenhaltungen:
- DE-A- 10 113 847
- DE-C- 552 119
- GB-A- 2 356 013
- US-A- 4 254 582
- US-A- 5 533 561

## Beschreibung

Die Erfindung betrifft ein Tor mit einem Torblatt, das mit Hilfe eines Laufschienenmechanismus zwischen einer Offen- und einer Geschlossen-Stellung bewegt werden kann.

Solche Tore existieren z. B. als Kipptore, Schwingtore, Rolltore oder Sektionaltore. In der Regel weisen derartige Tore Mechanismen auf, die eine Verriegelung im geschlossenen Zustand ermöglichen. Solche Verriegelungseinrichtungen sind am Beispiel von Sektionaltoren in DE 101 00 366 A1 oder EP 0 073 964 B1 beschrieben und ermöglichen die Festlegung des Torblattes in der Geschlossen-Stellung.

Aus DE 552 119 C ist ein Tor mit einem Torblatt, das mit Hilfe eines Laufschienenmechanismus zwischen einer Offen- und einer Geschlossen-Stellung bewegt werden kann, bekannt, mit einem an dem dem Laufschienenmechanismus des Tores zugewandten Bereich des Torblattes angeordneten Aktuator mit einem zwischen einer Ent- und Verriegelungsstellung bewegbaren Stößel und einem Gegenelement, das ortsfest im Torrahmen fest angeordnet ist und mit dem der Stößel in einer einzigen Zwischenstellung des Torblattes zwischen dessen Offen- und Geschlossen-Stellung derart in Eingriff gebracht werden kann, daß das Torblatt festgelegt ist. Dieser Mechanismus erlaubt jedoch lediglich die Festsetzung des Torblattes in einer Lüftungsposition und ist deshalb in seiner Anwendbarkeit beschränkt.

Aufgabe der vorliegenden Erfindung ist es, ein Tor anzugeben, das eine größere Flexibilität ermöglicht.

Diese Aufgabe wird von einem Tor mit den Merkmalen des Anspruches 1 bzw. einem Tor mit den Merkmalen des Anspruches 4 dadurch gelöst, daß das Gegenelement eine Anordnung von mehreren Aufnahmen umfaßt, die im wesentlichen entlang der Laufschienenanordnung bzw. bei umgekehrter Anordnung von Aktuator und Gegenelement entlang der dem Aktuator zugewandten Kante des Torblattes angeordnet sind und mit denen der Stößel in Eingriff kommen kann.

Erfindungsgemäß ist zumindest ein Aktuator vorgesehen, der mit einem bewegbaren Eingriffselement versehen ist und mit einem Gegenelement zusammenwirken kann, um das Torblatt in einer Zwischenstellung zwischen Offen- und Geschlossen-Stellung festzulegen. Bei der Ausführungsform des Anspruches 1 ist der Aktuator an dem dem Laufschienenmechanismus des Tores zugewandten Bereich des Torblattes angeordnet und bewegt sich zusammen mit dem Torblatt. Das Gegenelement ist ortsfest, vorzugsweise am oder im Torrahmen angeordnet. Bei der alternativen Ausführungsform des Anspruches 6 ist der Aktuator ortsfest, vorzugsweise am oder im Torrahmen angeordnet und das Gegenelement befindet sich am Torblatt und bewegt sich zusammen mit diesem.

In der folgenden Beschreibung werden in der Regel Ausführungsformen beschrieben, bei denen sich das Torblatt in vertikler Richtung zwischen Offen- und Geschlossen-Stellung bewegt. In analoger Weise ist die Erfindung auch auf Tore anzuwenden, bei denen sich das Torblatt zwischen Offen- und Geschlossen-Stellung in horizontaler Richtung bewegt.

Das erfindungsgemäße Tor ermöglicht die Sicherung des Torblattes in unterschiedlichen Stellungen durch mechanischen Eingriff des Eingriffselementes mit dem Gegenelement.

Mit den erfindungsgemäßen Toren ist es möglich, das Torblatt in einer Zwischenstellung zwischen Offen- und Geschlossen-Stellung festzulegen. In dieser Position kann das Torblatt gesichert werden, so daß eine Bewegung unmöglich ist. Eine Fehlfunktion des das Torblatt bewegenden Motors oder z. B. eine Fehlfunktion des zwischen Antriebsvorrichtung und Torblatt befindlichen Getriebes oder Zugseiles führt nicht zu einer unkontrollierten Torbewegung. Auch eine unerwünschte manuelle Bewegung ist ohne vorherige Betätigung des Aktuators nicht möglich. Auf diese Weise ist das erfindungsgemäße Tor sehr flexibel und dennoch sehr sicher.

Im speziellen bei großen Toren, z. B. Industrietoren, ist es nicht immer notwendig, das Tor in die vollständige Offen-Stellung zu fahren. Zum Beispiel bei mehreren Meter hohen Toren reicht es häufig, wenn das Tor in eine Stellung gefahren wird, daß sich eine 2 m hohe Öffnung ergibt, damit z. B. ein Kraftfahrzeug einfahren kann.

Besonders vorteilhaft ist, wenn eine Zwischenstellung zwischen Offen- und Geschlossen- Stellung gewählt werden kann, in der das Torblatt nur wenige Zentimeter von der Geschlossen-Stellung festgelegt wird. Auf diese Weise läßt sich eine Belüftungsstellung für den durch das Tor verschlossenen Raum einstellen. Bei sich vertikal bewegenden Toren läßt sich somit also ein wenige Zentimeter hoher Spalt zwischen Torblatt und Boden einstellen.

Bei einer besonderen Ausführungsform ist eine zusätzliche Eingriffsposition vorgesehen, in der das Eingriffselement und das Gegenelement in der Geschlossen-Position des Torblattes 1 in Eingriff gebracht werden können. Auf diese Weise lassen sich der erfindungsgemäße Aktuator und das erfindungsgemäße Gegenelement nicht nur zum Festlegen des Torblattes in einer Zwischenstellung verwenden, sondern auch zum Verriegeln des Tores in der Geschlossen-Stellung. Eine gesonderte Verriegelungseinrichtung für die Geschlossen-Stellung ist dann nicht mehr nötig.

Das Eingriffselement und das Gegenelement können auf verschiedene Weise ausgestaltet sein. Zum Beispiel kann vorgesehen sein, daß das Eingriffselement gegen oder in das Gegenelement durch den Aktuator vorgespannt wird, um eine Bewegung des Torblattes zu verhindern. Eine solche Anordnung ermöglicht z. B. die beliebige Auswahl der Zwischenstellung. Besonders kostengünstig zu realisieren und präzise zu bedienen ist es jedoch, wenn das Gegenelement ein oder mehrere Aufnahmen umfaßt, in die ein als Stößel ausgebildetes Eingriffselement eingreifen kann. Auf diese Weise können vordefinierte Stellungen des Torblattes reproduzierbar eingenommen werden. Zum Beispiel eignet sich als Eingriffselement ein von dem Aktuator bewegbarer Stößel, der in ein oder mehrere Löcher des Gegenelementes eingreifen kann, die derart angeordnet sind, daß bei Eingriff eine Stellung des Torblattes zwischen Offen- und Geschlossen-Stellung festgelegt wird. Bei einer derartigen Weiterentwicklung des Tores gemäß Anspruch 1 kann das Gegenelement z. B. eine Schiene mit Aufnahmen, z. B. eine Lochschiene umfassen, die an der Torzarge befestigt ist oder von der Torzarge selbst gebildet wird. Ebenso kann eine Laufschiene, in der ein Laufrad des Torblattes läuft, als Gegenelement ausgestaltet sein, indem in ihr eine entsprechende Anordnung von Löchern vorgesehen ist.

Bei einer entsprechenden Weiterbildung eines Tores gemäß Anspruch 6, bei der der Aktuator ortsfest ausgestaltet ist und sich das sich Gegenelement mit dem Torblatt bewegt, kann das Gegenelement ebenfalls durch eine Reihe von Löchern gebildet werden, z. B. in der dem Rahmen zugewandten Stirnseite des Torblattes.

Speziell bei Ausführungsformen, in denen mehrere Aufnahmen für das Eingriffselement vorgesehen sind, so daß mehrere Zwischenstellungen für das Torblatt eingestellt werden können, ist es bei einer Weiterbildung eines Tores nach Anspruch 1 vorteilhaft, wenn der Aktuator bei einem sich vertikal bewegenden Tor im unteren Bereich des Torblattes vorgesehen ist, so daß Zwischenstellungen in einem möglichst großen Bereich der Torblattbewegung realisiert werden können. Bei einer Weiterbildung eines Tores gemäß Anspruch 6 ist es aus demselben Grund vorteilhaft, wenn der Aktuator bei einem sich vertikal bewegenden Tor im oberen Bereich des Torrahmens vorgesehen ist. Bei sich horizontal bewegenden Torblättern kann die Anordnung von Aktuator/Gegenelement in analoger Weise gewählt werden, daß Zwischenstellungen in einem möglichst großen Bereich der Torblattbewegung möglich sind.

Bei einem Aktuator mit einem Stößel als Eingriffselement kann die Bewegung des Stößels auf verschiedene Weise veranlaßt werden. Besonders einfach und kostengünstig ist die Realisierung als elektromagnetischer oder pneumatischer Hubzylinder.

Bei einer besonders vorteilhaften Ausgestaltung läßt sich der Aktuator z. B. über eine Infrarotschnittstelle oder über Funk fernsteuern.

Die Erfindung kann bei unterschiedlichen Torgattungen Verwendung finden. Besonders vorteilhaft ist jedoch die Verwendung bei Rolltoren oder Sektionaltoren, da dort die Anordnung von Aktuator und Gegenelement besonders einfach realisierbar ist.

Die Erfindung wird im folgenden anhand der beiliegenden Figuren im Detail erläutert. Dabei zeigt
- Figur 1:: ein Detail einer Ausführungsform eines erfindungsgemäßen Tores im Bereich des Aktuators,
- Figur 2:: eine Draufsicht auf eine Ausführungsform eines erfindungsgemäßen Tores in Geschlossen-Stellung mit einem Aktuator der Figur 1,
- Figur 3:: ein schematisches Detail einer anderen Ausführungsform eines erfindungsgemäßen Tores im Bereich des Aktuators, und
- Figur 4:: eine Draufsicht auf ein Tor dieser erfindungsgemäßen Ausführungsform in der Geschlossen-Stellung.

Figur 2 zeigt ein Beispiel eines Sektionaltores in erfindungsgemäßer Ausgestaltung. Ein Sektionaltor umfaßt in an sich bekannter Weise ein Torblatt 1, das aus einzelnen Paneelen 1 a, 1b, 1 c, 1 d besteht, die in den Gelenkbereichen 2 beweglich zueinander angelenkt sind. Im Bereich der Gelenke 2 befinden sich Laufräder, die in eine an der Zarge 3 befestigte Laufschiene 7 eingreifen. Wird mit Hilfe der motorisch angetriebenen Welle 5 das Torblatt 1 nach oben gezogen, so laufen diese Laufräder in der Schiene 7 und führen das Torblatt auf diese Weise z. B. von einer Geschlossen-Stellung, wie sie in Figur 2 gezeigt ist, in eine Offen-Stellung.

Das erfindungsgemäße Tor weist einen Aktuator 9 auf, der mit Bezug zu Figur 1 im Detail erläutert wird. Das gezeigte Sektionaltor weist beispielhaft vier Torpaneele 1 a, 1 b, 1 c und 1 d auf. Figur 1 zeigt eine Darstellung entsprechend eines Schnittes, wie er in Figur 2 mit A bezeichnet ist. Sichtbar ist die Zarge 3 mit der daran befestigten Laufschiene 7. Der Aktuator 9 umfaßt einen Stößel 11, der z. B. mit einem elektromagnetischen Mechanismus in Richtung der gezeigten Pfeile bewegt werden kann. Der Aktuator 9 ist an dem Torpaneel 1a befestigt. Bei der gezeigten Ausführungsform befindet sich eine Lochreihe entlang der Schiene 7, die Löcher 13 umfaßt, die sich durch die Schiene 7 und die Zarge 3 hindurch erstrecken. Entlang der Laufschiene 13 befinden sich in vertikaler Anordnung mehrere Öffnungen 13. In der Draufsicht der Figur 2 sind die Öffnungen nicht sichtbar. In Figur 2 dargestellt ist der Stößel 11, der durch eine Öffnung 13 in der Laufschiene 7 bzw. der Zarge 3 hindurchgreift. Mit Hilfe des Aktuators 9 kann der Stößel 11 in diese Löcher eingeführt und das Torblatt auf diese Weise in einer Stellung festgelegt werden. Die Löcher 13 sind entlang der Schiene 7 bzw. der Zarge 3 derart angeordnet, daß verschiedene Stellungen des Torblattes zwischen der Offen- und der Geschlossen-Stellung auf diese Weise festgelegt werden können. Insbesondere ist eine Öffnung 13 derart vorgesehen, daß das Torblatt in einer Stellung festgelegt werden kann, daß ein Spalt von nur wenigen Zentimetern offen bleibt, um eine Belüftung des durch das Tor verschliebaren Raumes zu ermöglichen.

Schließlich ist bei der gezeigten Ausführungsform der Figur 2 auch ein Loch 13 vorgesehen, das mit dem Stößel 11 nur dann in Eingriff gebracht werden kann, wenn das Torblatt in der Geschlossen-Stellung ist. Auf diese Weise läßt sich die erfindungsgemäße Ausgestaltung nicht nur zur Festlegung des Torblattes in Zwischenstellungen zwischen der Offen- und der Geschlossen-Stellung einsetzen, sondern auch zur Verriegelung im Geschlossen-Zustand.

Der nur schematisch dargestellte Aktuator 9 ist fernsteuerbar ausgestaltet, wobei zweckmäßigerweise eine bereits vorhandene Fernsteuerung für den Torantrieb derart modifiziert wird, daß sie auch den Aktuator bedienen kann.

Figur 3 zeigt ein Detail einer anderen Ausführungsform. Gezeigt ist eine Querschnittsansicht in Blickrichtung B, wie sie in Figur 4 für diese Ausführungsform angegeben ist. Figur 4 zeigt eine Draufsicht auf ein Tor gemäß dieser Ausführungsform in der Geschlossen-Stellung. In der Draufsicht der Figur 4 sind die Öffnungen 23 in der der Zarge 3 zugewandten Stirnseite der Torpaneele 1a, 1b, 1c, 1d nicht sichtbar. Erkennbar ist jedoch der Stößel 21 des Aktuators 19.

Bei der Ausführungsform der Figur 3 ist der elektromagnetische Aktuator 19 fest mit der Zarge 3 verbunden. Durch die Zarge 3 hindurch reicht der bewegliche Stößel 21, der in Ausnehmungen 23 eingreifen kann, die am Torblatt 1 in verschiedenen Höhen vorgesehen sind. In Figur 3 sichtbar ist eine Ausnehmung 23, die in dem Paneel 1d realisiert ist.

In schematischer Darstellung ist in Figur 3 noch gezeigt, daß die Achse der Laufrolle 15 über eine schematisch angedeutete Halterung 14 mit dem Torblatt verbunden ist.

In der der Zarge 3 zugewandten Stirnseite der Torpaneele des Torblattes 1 sind in verschiedenen Höhen Ausnehmungen 23 vorgesehen, so daß der Stößel 21 mit entsprechenden Ausnehmungen 23 in Eingriff kommen kann, wenn das Torblatt in verschiedenen Höhen festgelegt werden soll. Um einen möglichst großen Bereich von unterschiedlichen festlegbaren Torblattstellungen zu realisieren, ist der Aktuator 19 im oberen Bereich des Torrahmens angeordnet.

Eine zusätzliche Ausnehmung ist derart angeordnet, daß der Eingriff von dieser Ausnehmung und dem Stößel 21 in einer Stellung des Torblattes 1 möglich ist, die der Geschlossen-Stellung des Tores entspricht.

Auch bei der Ausführungsform der Figuren 3 und 4 ist der Aktuator in derselben Weise wie mit Bezug zu Figur 1 bzw. 2 geschildert fernsteuerbar.

Das erfindungsgemäße Tor der Ausführungsform der Figuren 1 bzw. 2 kann wie folgt eingesetzt werden. In der Geschlossen-Stellung der Figur 2 ist der Stößel 11 des Aktuators 9 mit dem untersten Loch 13 in der Laufschiene 7 bzw. der Zarge 3 in Eingriff. Zum Beispiel mit Hilfe einer Fernsteuerung wird der elektromagnetische Aktuator 9 derart aktiviert, daß der Stößel 11 aus dem Loch 13 zurückgezogen wird. Ein an sich bekannter Antrieb des Sektionaltores bewegt die Drehwelle 5, so daß das Torblatt 1 nach oben gezogen wird. Um eine Belüftungsstellung einzunehmen, ist eine weitere Öffnung 13 einige Zentimeter oberhalb der untersten Öffnung 13 vorgesehen. Das Torblatt 1 des Sektionaltores kann in dieser Stellung angehalten werden und z. B. mit Hilfe einer Fernsteuerung der Aktuator 9 derart aktiviert werden, daß er den Stößel 11 in diese zweite Öffnung 13 führt. Auf diese Weise ist das Torblatt in der Belüftungsstellung festgelegt. In analoger Weise können mehrere unterschiedliche Stellungen des Torblattes mit entsprechend angeordneten Öffnungen 13 festgelegt werden. Zum Beispiel kann eine Öffnung 13 in einer Höhe vorgesehen sein, daß das Torblatt eine Öffnung von einer Höhe freigibt, daß ein Kraftfahrzeug passieren kann, ohne daß das Tor in die volle Offen-Stellung gefahren werden müßte.

In ähnlicher Weise kann die Ausführungsform der Figuren 3 und 4 verwendet werden. In der Geschlossen-Stellung, die in Figur 4 gezeigt ist, greift der Stößel 21 des Aktuators 19 in eine Ausnehmung 23 in einer Stirnfläche des Torpaneeles 1d ein. Aktivierung des Akuators 19 z. B. mit einer Fernsteuerung dahingehend, daß der Stößel 21 aus der Öffnung 23 zurückgezogen wird, ermöglicht eine Freigabe des Torblattes 1. Wird nun das Sektionaltor in an sich bekannter Weise über die angetriebene Drehwelle 5 nach oben gezogen, steht dieser Bewegung der Eingriff zwischen Stößel 21 und Öffnung 23 nicht mehr entgegen. Wenige Zentimeter unterhalb der Öffnung 23 in dem Torpaneel 1 d ist eine weitere Öffnung in der Stirnseite des Torblattes 1 vorgesehen. Wird der Stößel 21 mit dieser zweiten Öffnung in Eingriff gebracht, so wird das Torblatt in einer Stellung festgelegt, die einen Spalt von wenigen Zentimetern freigibt und somit eine Belüftungsstellung darstellt. Entlang der Stirnfläche des Torblattes 1 sind mehrere Öffnungen 23 vorgesehen, u.a. z. B. eine Öffnung, die das Festlegen des Torblattes in einer Höhe ermöglicht, die das Passieren eines Kraftfahrzeuges ermöglicht.

Selbstverständlich kann bei allen erfindungsgemäßen Ausführungsformen vorgesehen sein, daß die Bewegung des Torblattes in eine Stellung, in der ein Eingriff des Stößels 11, 21 mit einer Öffnung 13, 23 möglich ist, automatisch erfolgt.

Das erfindungsgemäße Tor kann also in verschiedenen Stellungen zwischen der Offen- und der Geschlossen-Stellung fesgelegt und gesichert werden.

Bei einem Sektionaltor oder einem Rolltor sind sowohl die Ausführungsformen der Figuren 1 bzw. 2 als auch die Ausführungsformen der Figuren 3 bzw. 4 möglich. Speziell die Ausführungsform der Figuren 1 und 2 eignet sich auch zur Verwendung bei einem Schwing- oder Kipptor bei entsprechender Anordnung der Öffnungen 13 z. B. in der Laufschiene und des Aktuators.

## Patentansprüche

1. Tor mit einem Torblatt, das mit Hilfe eines Laufschienenmechanismus zwischen einer Offen- und einer Geschlossen-Stellung bewegt werden kann, mit
- zumindest einem an dem dem Laufschienenmechanismus des Tores zugewandten Bereich des Torblattes angeordneten Aktuator (9) mit einem zwischen einer Ent- und Verriegelungsstellung bewegbaren Stößel (11), und
- einem Gegenelement (3, 7), das ortsfest, vorzugsweise am oder im Torrahmen, fest angeordnet ist und mit dem der Stößel (11) in zumindest einer Zwischenstellung des Torblattes (1) zwischen dessen Offen- und Geschlossen-Stellung derart in Eingriff gebracht werden kann, daß das Torblatt (1) festgelegt ist,
**dadurch gekennzeichnet,**
**daß** das Gegenelement eine Anordnung von mehreren Aufnahmen (13) umfaßt, die im wesentlichen entlang der Laufschienenanordnung angeordnet sind und mit denen der Stößel (11) in Eingriff kommen kann.

2. Tor nach Anspruch 1, **dadurch gekennzeichnet, daß** das Gegenelement Teil des Laufschienenmechanismus (7) und/oder der Zarge (3) des Tores ist.

3. Tor nach einem der Ansprüche 1 bis 2, **dadurch gekennzeichnet, daß** der Aktuator (9) in demjenigen Bereich des Torblattes (1) angeordnet ist, der bei der Schließbewegung des Tores vorausläuft.

4. Tor mit einem Torblatt, das mit Hilfe eines Laufschienenmechanismus zwischen einer Offen- und einer Geschlossen-Stellung bewegt werden kann, mit
- zumindest einem ortsfesten, vorzugsweise am oder im Torrahmen fest angeordneten Aktuator (19) mit einem zwischen einer Ent- und einer Verriegelungsstellung bewegbaren Stößel (21), und
- einem Gegenelement, das am Torblatt (1) angeordnet ist und mit dem Stößel (21) in zumindest einer Zwischenstellung des Torblattes (1) zwischen dessen Offen- und Geschlossen-Stellung derart in Eingriff gebracht werden kann, daß das Torblatt (1) festliegt,
**dadurch gekennzeichnet,**
**daß** das Gegenelement eine Reihe von Aufnahmen (23) entlang der dem Aktuator (19) zugewandten Kante des Torblattes (1) umfaßt, mit denen der Stößel (21) in Eingriff kommen kann.

5. Tor nach Anspruch 4, **dadurch gekennzeichnet, daß** das Gegenelement integraler Bestandteil des Torblattes (1) ist.

6. Tor nach einem der Ansprüche 4 bis 5, **dadurch gekennzeichnet, daß** der Aktuator (19) in demjenigen Bereich des Torrahmens (3) angeordnet ist, der dem bei der Öffnungsbewegung des Torblattes (1) nachlaufenden Bereich des Torblattes (1) benachbart ist, wenn sich das Tor in der Offen-Stellung befindet.

7. Tor nach einem der Ansprüche 1 bis 6, **dadurch gekennzeichnet, daß** der Stößel (11, 21) mit dem Gegenelement in einer Position des Torblattes (1) in Eingriff gebracht werden kann, daß das Torblatt (1) in einer Belüftungsstellung festgelegt wird, in der es wenige Zentimeter von der Geschlossen-Stellung entfernt ist.

8. Tor nach einem der Ansprüche 1 bis 7, **dadurch gekennzeichnet, daß** der Stößel (11, 21) mit dem Gegenelement in einer Position des Torblattes (1) in Eingriff gebracht werden kann, die der Geschlossen-Stellung des Torblattes (1) entspricht.

9. Tor nach einem der Ansprüche 1 bis 8, **dadurch gekennzeichnet, daß** der Aktuator (9, 19) einen pneumatischen Hubzylinder umfaßt.

10. Tor nach einem der Ansprüche 1 bis 8, **dadurch gekennzeichnet, daß** der Aktuator (9, 19) einen elektromagnetischen Hubzylinder umfaßt.

11. Tor nach einem der Ansprüche 1 bis 10, **dadurch gekennzeichnet, daß** der Aktuator (9, 19) fernsteuerbar ist.

12. Tor nach einem der Ansprüche 1 bis 11, **dadurch gekennzeichnet, daß** es sich um ein Sektional- oder Rolltor handelt.

## Claims

1. Door with a door leaf which can be moved, with the aid of a running-rail mechanism, between an open position and a closed position, having
- at least one actuator (9), which is arranged on that region of the door leaf which is directed towards the running-rail mechanism of the door, and which has a push rod (11) which can be moved between an unlocking position and a locking position, and
- a mating element (3, 7), which is fixed in a stationary manner preferably on or in the door frame and with which the push rod (11) can be brought into engagement, in at least one intermediate position of the door leaf (1) between the open position and closed position of the latter, such that the door leaf (1) is secured,
**characterized in that** the mating element comprises an arrangement of a plurality of accommodating means (13) which are arranged essentially along the running-rail arrangement and with which the push rod (11) can engage.

2. Door according to Claim 1, **characterized in that** the mating element is part of the running-rail mechanism (7) and/or of the casing (3) of the door.

3. Door according to either of Claims 1 and 2, **characterized in that** the actuator (9) is arranged **in that** region of the door leaf (1) which is at the front during the closing movement of the door.

4. Door with a door leaf which can be moved, with the aid of a running-rail mechanism, between an open position and a closed position, having
- at least one stationary actuator (19), which is preferably fixed on or in the door frame and has a push rod (21) which can be moved between an unlocking position and a locking position, and
- a mating element, which is arranged on the door leaf (1) and can be brought into engagement with the push rod (21), in at least one intermediate position of the door leaf (1) between the open position and closed position of the latter, such that the door leaf (1) is secured,
**characterized in that** the mating element comprises a series of accommodating elements (23) along that edge of the door leaf (1) which is directed towards the actuator (19), it being possible for the push rod (21) to engage with these accommodating elements.

5. Door according to Claim 4, **characterized in that** the mating element is an integral constituent part of the door leaf (1).

6. Door according to either of Claims 4 and 5, **characterized in that** the actuator (19) is arranged **in that** region of the door frame (3) which, when the door is located in the open position, is adjacent to that region of the door leaf (1) which is at the rear during the opening movement of the door leaf (1).

7. Door according to one of Claims 1 to 6, **characterized in that** the push rod (11, 21) can be brought into engagement with the mating element in such a position of the door leaf (1) that the door leaf (1) is secured in a ventilating position, in which it is spaced apart from the closed position by a few centimetres.

8. Door according to one of Claims 1 to 7, **characterized in that** the push rod (11, 21) can be brought into engagement with the mating element in a position of the door leaf (1) which corresponds to the closed position of the door leaf (1).

9. Door according to one of Claims 1 to 8, **characterized in that** the actuator (9, 19) comprises a pneumatic lifting cylinder.

10. Door according to one of Claims 1 to 8, **characterized in that** the actuator (9, 19) comprises an electromagnetic lifting cylinder.

11. Door according to one of Claims 1 to 10, **characterized in that** the actuator (9, 19) can be controlled remotely.

12. Door according to one of Claims 1 to 11, **characterized in that** it is a sectional or rolling door.

## Revendications

1. Portail avec un vantail de portail qui peut être déplacé à l'aide d'un mécanisme à rail de roulement entre une position ouverte et position fermée avec
- au moins un actionneur (9) disposé dans la zone du vantail du portail, orientée vers le mécanisme à rail de roulement, avec un coulisseau (11) mobile entre une position de déverrouillage et une position de verrouillage, et
- un contre-élément (3, 7) fixe, disposé de préférence sur ou dans le châssis du portail et avec lequel le coulisseau (11) peut être mis en prise dans une position intermédiaire au moins du vantail du portail (1), entre la position ouverte et la position fermée de celui-ci, de sorte que le vantail de portail (1) est fixé,
**caractérisé en ce que**
le contre-élément comprend un agencement de plusieurs logements (13) qui sont disposés essentiellement le long du mécanisme à rail de roulement et avec lesquels le coulisseau (11) peut être mis en prise.

2. Portail selon la revendication 1 **caractérisé en ce que** le contre-élément est une partie du mécanisme à rail de roulement (7) et/ou de l'encadrement (3) du portail.

3. Portail selon l'une quelconque des revendications 1 à 2, **caractérisé en ce que** l'actionneur (9) est disposé dans la zone du vantail du portail (1) qui se déplace la première lors du mouvement de fermeture.

4. Portail avec un vantail dé portail qui peut être déplacé à l'aide d'un mécanisme à rail de roulement, entre une position ouverte et position fermée avec
- au moins un actionneur (19) fixe, de préférence disposé fixement sur ou dans le châssis du portail, avec un coulisseau (21) déplaçable entre une position de déverrouillage et une position de verrouillage, et
- un contre-élément disposé sur le vantail du portail (1) et avec lequel le coulisseau (21) peut être mis en prise dans une position intermédiaire au moins du vantail du portail (1), entre la position ouverte et la position fermée de celui-ci, de sorte que le vantail de portail (1) est fixé,
**caractérisé en ce que**
le contre-élément comprend une rangée de logements (23) le long du bord du vantail du portail (1) orienté vers l'actionneur (19) et avec lesquels le coulisseau (21) peut être mis en prise.

5. Portail selon la revendication 4 **caractérisé en ce que** le contre-élément fait partie intégrante du vantail du portail (1).

6. Portail selon l'une quelconque des revendications 4 à 5, **caractérisé en ce que** l'actionneur (9) est disposé dans la zone du châssis du portail (3) avoisinant la zone du vantail du portail (1) se déplaçant la dernière lors du mouvement d'ouverture du vantail du portail (1), lorsque le portail se trouve en position ouverte.

7. Portail selon l'une quelconque des revendications 1 à 6, **caractérisé en ce que** le coulisseau (11, 21) peut être mis en prise avec le contre-élément dans une position du vantail du portail (1), de sorte que le vantail du portail (1) est fixé dans une position de ventilation, dans laquelle il est distant de quelques centimètres de la position fermée.

8. Portail selon l'une quelconque des revendications 1 à 7, **caractérisé en ce que** le coulisseau (11, 21) peut être mis en prise avec le contre-élément dans une position du vantail du portail (1) correspondant à la position fermée du vantail du portail (1).

9. Portail selon l'une quelconque des revendications 1 à 8, **caractérisé en ce que** l'actionneur (9, 19) comprend un cylindre de levage pneumatique.

10. Portail selon l'une quelconque des revendications 1 à 8, **caractérisé en ce que** l'actionneur (9, 19) comprend un cylindre de levage électromagnétique.

11. Portail selon l'une quelconque des revendications 1 à 10, **caractérisé en ce que** l'actionneur (9, 19) peut être télécommandé.

12. Portail selon l'une quelconque des revendications 1 à 11, **caractérisé en ce qu'**il s'agit d'un portail sectionnel ou enroulant.
